# EUROPÄISCHE PATENTSCHRIFT

(11) **EP 0 839 011 B1**
(45) Veröffentlichungstag und Bekanntmachung des Hinweises auf die Patenterteilung: **13.11.2002**
(21) Anmeldenummer: 97907026.5
(22) Anmeldetag: 29.01.1997
(51) Int. Cl.: A47C 16/02

(54) **HÖHENVERSTELLBARE FUSSAUFLAGE, INSBESONDERE FÜR MONTAGETISCHE**
HEIGHT-ADJUSTABLE FOOT SUPPORT, IN PARTICULAR FOR ASSEMBLY TABLES
REPOSE-PIED REGLABLE EN HAUTEUR, NOTAMMENT POUR TABLES DE MONTAGE

(30) Priorität: 19.04.1996 DE 19615532
(43) Veröffentlichungstag der Anmeldung: 06.05.1998
(73) Patentinhaber: ROBERT BOSCH GMBH, 70442 Stuttgart (DE)
(72) Erfinder: BAIER, Wolfram, D-73760 Ostfildern (DE); WIESENFELDT, Albrecht, D-71336 Waiblingen (DE)
(86) Internationale Anmeldenummer: DE9700157
(87) Internationale Veröffentlichungsnummer: WO97039658

(56) Entgegenhaltungen:
- DE-C- 4 129 496
- GB-A- 2 047 085
- US-A- 5 365 860

## Beschreibung

### Stand der Technik

Die Erfindung geht aus von einer höhenverstellbaren Fußauflage, insbesondere für Montagetische, nach der Gattung des Anspruchs 1. Eine derartige Fußauflage ist aus der DE-C-41 29 496 bekannt, die an einem Gestell mit einer vorgespannten Zugfeder gehalten und wenigstens einseitig in einer vertikalen Führung des Gestells geführt ist. Die verikale Führung ist mit einer Zahnstange ausgeführt, in die ein an der Fußauflage gelagertes Zahnrad eingreift. Zum arretieren der Fußauflage in der entsprechenden Position ist eine Sperrklinke vorgesehen, die beabstandet vom Zahnrad in die an der vertikalen Führung angeordnete Zahnstange eingreift und eine Verriegelung der Fußauflage ausführt.

### Vorteile der Erfindung

Die erfindungsgemäße höhenverstellbare Fußauflage mit den Merkmalen des Anspruchs 1 hat demgegenüber den Vorteil, daß sie einfacher aufgebaut ist, wobei auf die Sperrklinke, die in die Zahnstange eingreift, verzichtet wird. Dadurch entfällt der durch den Eingriff der Sperrklinke verursachte Verschleiß der Zahnstange. Durch die Einwirkung der vorgespannten Feder wird das Gegenlager gegen die erste Führungsfläche und der Klemmbacken gegen die zweite Führungsfläche der Führung gedrückt, so daß ein Verkanten der Führung erzeugt wird, wodurch eine Arretierung der geneigten Fußauflage in der gewünschten Position erfolgt. Die Fußauflage ist somit stufenlos verstellbar.

Durch die in den Unteransprüchen aufgeführten Maßnahmen sind vorteilhafte Weiterbildungen der im Anspruch 1 angegebenen höhenverstellbaren Fußauflage möglich. Eine gute Führung der Fußauflage bei der Höhenverstellung wird erreicht, wenn das Gegenlager schwenkbar gelagert ist und eine Auflagefläche für die Führungsfläche aufweist. Ein Verklemmen beim Führen an zwei vertikalen Führungen wird dadurch ausgeschlossen, daß die Zahnräder an den beiden Führungen mittels einer Welle drehfest miteinander verbunden sind.

### Zeichnung

Ein Ausführungsbeispiel der Erfindung ist in der Zeichnung dargestellt und in der nachfolgenden Beschreibung näher erläutert. Es zeigen Figur 1 eine Schnittdarstellung durch einen Montagetisch mit einer erfindungsgemäßen höhenverstellbaren Fußauflage, Figur 2 einen Schnitt durch eine vertikale Führung für die höhenverstellbare Fußauflage nach der Linie II-II gemäß Figur 1 und Figur 3 eine Schnittdarstellung nach der Linie III-III gemäß Figur 2.

### Ausführungsbeispiel

In Figur 1 ist mit 10 ein Montagetisch bezeichnet, welcher mit einem Gestell 11 aus teilweise im Querschnitt angedeuteten Profilelementen 12 und mit einer Arbeitsplatte 13 ausgeführt ist. Auf eine genauere Ausführung des Montagetisches 10 wird an dieser Stelle verzichtet, da ein derartiger Aufbau allgemein bekannt ist.

An den beiden Schmalseite des Montagetisches 10 ist jeweils eine vertikale Führungsstange 15 mit einer von der Arbeitsperson am Montagetisch aus betrachteten hinteren Führungfläche 16 und einer vorderen Führungsfläche 17 befestigt. Die Führungsstangen 15 bestehen beispielsweise ebenfalls aus Profilelementen, die am Gestell 11 des Montagetisches 10 befestigt sind. Im vorliegenden Ausführungsbeispiel sind die Führungstangen 15 lediglich unten am Gestell 11 befestigt. Es ist aber genauso möglich, die Führungsstangen 15 an beiden Enden am Gestell 11 zu befestigen.

Die Profilelemente der Führungsstangen 15 weisen beispielsweise zumindest an der hinteren Führungfläche 16 eine hinterschnittene T-Nut 19 auf. Die hintere Führungsfläche 16 ist mit einer Zahnstange 18 ausgeführt. Die Zahnstange 18 ist gemäß Figur 3 aus Zahnstangensegmenten 18' zusammengesetzt, die in die an der hinteren Führungsfläche 16 vorgesehene T-Nut 19 eingesetzt sind. Die Befestigung und die aneinandergereihte Anordnung der Zahnstangensegmente 18' geht aus der DE-C-41 29 496 hervor.

Die beiden Führungsstangen 15 dienen zur Führung einer höhenverstellbaren Fußauflage 20. Es ist jedoch auch denkbar, lediglich nur eine Führungsstange 15 vorzusehen, an der die höhenverstellbare Fußauflage 20 geführt wird. Die Fußauflage 20 ist zweckmäßigerweise aus einem aus Profilelementen ausgeführten Rahmen 21 gebildet, der mit einer Platte 22 abgedeckt ist.

Die Führung der Fußauflage 20 an den Führungsstangen 15 geht deutlicher aus Figur 2 und 3 hervor, wobei lediglich eine der beiden Führungsstangen 15 dargestellt ist. An gegenüberliegenden Seitenprofilen des Rahmens 21 der Fußauflage 20 ist jeweils eine Lagerplatte 24 befestigt. An den beiden Lagerplatten 24 sind jeweils Durchführungen 25 für eine von der rechten zur linken Lagerplatte 24 geführten Welle 26, jeweils ein Lagerzapfen 28 für jeweils ein Gegenlager 29 sowie jeweils ein Klemmbacken 27 vorgesehen.

Am hinteren Bereich der Fußauflage 20 befindet sich an beiden Seiten jeweils eine vorgespannte Zugfeder 35, die jeweils mit einer festen Federaufhängung 36 an der Führungsstange 15 oder am Gestell 11 und mit einer beweglichen Federaufhängung 37 an der höhenverstellbaren Fußauflage 20, beispielsweise an der Lagerplatte 24, befestigt ist.

Die Welle 26 ist beidseitig in jeweils einem am Klemmbacken 27 angeordneten Lager 32 gelagert. Es ist aber genauso möglich, die Lager 32 in der Lagerplatte 24 anzubringen. Die Welle 26 ragt über den Rahmen 21 der Fußauflagee 20 beidseitig hinaus, wobei an den überstehenden Enden der Welle 26 jeweils ein Zahnrad 31 drehfest befestigt ist.

Das Gegenlager 29 ist schwenkbar auf dem Lagerzapfen 28 gelagert. Das Gegenlager 29 besitzt eine Auflagefläche 30, die auf die vordere Führungsfläche 17 wirkt. Die Schwenkachse des Gegenlagers 29 und die Drehachse des Zahnrades 31 liegen in der horizontalen Position der Fußauflage 20 in einer horizontalen Ebene. Die lichte Weite zwischen dem Zahnrad 31 und der Auflagefläche 30 des Gegenlagers 29 ist derart bemessen, daß in horizontaler Lage der Pußauflage 20 zwischen der vorderen Führungsfläche 17 und der Auflagefläche 30 ein Spiel entsteht und dabei das Zahnrad 31 entlang der Zahnstange 18 abrollen kann.

Der Klemmbacken 27 ist klotzförmig ausgeführt und besteht beispielsweise aus einer Stahlplatte, die an die Lagerplatte 24 angeschweißt ist. Der Klemmbacken 27 weist eine Kante 33 auf, die in Richtung des von der Zugfeder 35 verursachten Kippmoments beabstandet von der Auflagefläche 30 des Gegenlagers 29 an der hinteren Führungsfläche 16 außerhalb der Zahnstange 18 angreift. Da der Klemmbacken 27 aus Stahl ausgeführt ist und das Profil der Führungsstange 15 aus Aluminium besteht, ist die Führungsfläche 16 im Bereich des Angriffs der Kante 33 zweckmäßigerweise mit einem Stahlblech abgedeckt.

Durch die Wirkung der Zugfeder 35 wird die Auflagefläche 30 des Gegenlagers 29 gegen die vordere Führungsfläche 17 und die Kante 33 des Klemmbackens 27 gegen die hintere Führungsfläche 16 der Führungsstange 15 gedrückt. Dadurch tritt zwischen Gegenlager 29 und Klemmbacken 27 ein Verkanten der Führung an der Führungstange 15 ein, wodurch die Fußauflage 20 in der geneigten Position arretiert wird.

Zur Höhenverstellung der Fußauflage 20 wird am vorderen Bereich der Fußauflage 20, d. h. an dem der Arbeitsperson zugewandten Bereich, die Fußauflage 20 nach oben gedrückt. Dabei muß das Kippmoment überwunden werden, welches vermittels der beiden Zugfedern 35 wirkt. Hierdurch entsteht zwischen der Auflagefläche 30 des Gegenlagers 29 und der Führungsfläche 17 der Führungsstange 15 ein Spiel. Gleichzeitig wird die Kante 33 des Klemmbackens 27 von der Führungsfläche 16 abgehoben, so daß der Klemmbacken 27 an der Führungsfläche 16 freiläuft und lediglich das Zahnrad 31 mit der Zahnstange 18 im Eingriff steht. Dadurch wird das Verkanten der Führung aufgehoben, die beiden Zahnräder 31 rollen an der Zahnstange 18 ab und die höhenverstellbare Fußauflage wird vermittels der Federkraft der Zugfeder 35 nach oben bewegt. Durch die beiden drehfest miteinander verbundenen Zahnräder 35 ist gewährleistet, daß die Fußauflage 20 bei der Höhenverstellung seitlich nicht verkantet.

Wird dagegen der hintere Bereich der Fußauflage 20 mit einer Kraft, die größer ist als die Kraft der Zugfeder 35, nieder gedrückt, bewegt sich die Fußauflage 20 nach unten, bis die Fußauflage 20 wieder entlastet wird. Dabei nimmt die Fußauflage 20 vermittels der Kraft der Zugfeder 35 wieder die Neigung ein, in der die Auflagefläche 30 des Gegenlagers 29 gegen die Führungsfläche 17 und die Kante 33 des Klemmbackens 27 gegen die Führungsfläche 16 der Führungsstange 15 drückt und dadurch die Fußauflage 20 an der Führungsstange 15 arretiert wird.

Durch die einseitige Befestigung der Führungstangen 15 unten am Gestell 11 braucht das Gestell 11 nicht zwingend ein Tisch 10 zu sein, sondern kann auch ein Rahmen oder Ständer sein, der zur Befestigung der Führungsstangen 15 dient. Die Fußauflage 20 kann somit auch als freistehende Fußauflage verwendet werden.

## Patentansprüche

1. Höhenverstellbare Fußauflage, insbesondere für einen Montagetisch, mit einem Gestell (11), das zumindest eine Führung (15) mit einer ersten Führungsfläche (16) und einer zweiten Führungsfläche (17) aufweist, wobei die erste Führungsfläche (16) mit einer Zahnstange (18) ausgeführt ist, mit mindestens einem an der Fußauflage (20) drehbar angeordneten Zahnrad (31), das mit der Zahnstange (18) im Eingriff steht, mit mindestens einem auf das Zahnrad (31) einwirkenden Gegenlager (29), welches an der der Zahnstange (18) gegenüberliegenden zweiten Führungsfläche (17) zugeordnet ist, und mit einer vorgespannten Feder (35), die an der Fußauflage (20) angreift, **dadurch gekennzeichnet, daß** ein Klemmbacken (27) vorgesehen ist, der an der der zweiten Führungsfläche (17) für das Gegenlager (29) gegenüberliegenden ersten Führungsfläche (16) in einer geneigten Position der Fußauflage (20) mit Hilfe der Kraft der Feder (35) angreift, derart, daß die Fußauflage (20) in der geneigten Position arretierbar ist.

2. Fußauflage nach Anspruch 1, **dadurch gekennzeichnet, daß** der Klemmbacken (27) in Richtung der wirkenden Kraft der Feder (35) beabstandet vom Gegenlager (29) an der ersten Führungsfläche (16) angreift.

3. Fußauflage nach Anspruch 1, **dadurch gekennzeichnet, daß** der Klemmbacken (27) eine Kante (33) aufweist, die gegen die erste Führungsfläche (16) drückt.

4. Fußauflage nach Anspruch 1, **dadurch gekennzeichnet, daß** das Gegenlager (29) schwenkbar gelagert ist und eine Auflagefläche (33) aufweist, die sich in der geneigten Position der Pußauflage an der zweiten Führungsfläche (17) abstützt.

5. Fußauflage nach Anspruch 1, **dadurch gekennzeichnet, daß** an der Fußauflage (20) mindestens eine Lagerplatte (24) befestigt ist, die mit dem Klemmbacken (27) ausgeführt ist und einen Lagerzapfen (28) für das Gegenlager (29) aufweist.

6. Fußauflage nach Anspruch 1, **dadurch gekennzeichnet, daß** die Fußauflage (20) beiderseits in Führungen (15) geführt ist und daß die an beiden Führungen (15) mit der jeweiligen Zahnstange (18) im Eingriff stehenden Zahnräder (31) mit einer Welle (26) drehfest verbunden sind.

## Claims

1. Height-adjustable foot support, in particular for an assembly table, having a frame (11) which has at least one guide (15) with a first guide face (16) and a second guide face (17), the first guide face (16) being designed with a rack (18), having at least one gear (31) which is arranged such that it can rotate on the foot support (20) and engages in the rack (18), having at least one opposing bearing (29) which acts on the gear (31) and which is assigned to the second guide face (17) opposite the rack (18), and having a prestressed spring (35) which acts on the foot support (20), **characterized in that** a clamping jaw (27) is provided which, in an inclined position of the foot support (20), acts with the aid of the force of the spring (35) on the first guide face (16) opposite the second guide face (17) for the opposing bearing (29), in such a way that the foot support (20) can be locked in the inclined position.

2. Foot support according to Claim 1, **characterized in that** the clamping jaw (27) acts on the first guide face (16) in the direction of the active force from the spring (35), at a distance from the opposing bearing (29).

3. Foot support according to Claim 1, **characterized in that** the clamping jaw (27) has an edge (33) which presses against the first guide face (16).

4. Foot support according to Claim 1, **characterized in that** the opposing bearing (29) is pivotably mounted and has a supporting face (33) which, in the inclined position of the foot support, is supported on the second guide face (17).

5. Foot support according to Claim 1, **characterized in that** at least one bearing plate (24) is fixed to the foot support (20), is designed with the clamping jaw (27) and has a bearing journal (28) for the opposing bearing (29).

6. Foot support according to Claim 1, **characterized in that** the foot support (20) is guided on both sides in guides (15), and **in that** the gears (31) engaging with the respective rack (18) on both guides (15) are firmly connected to a shaft (26) so as to rotate with it.

## Revendications

1. Repose-pied réglable en hauteur, notamment pour une table de montage, comportant
- un bâti (11) avec au moins un guide (15) muni d'une première surface de guidage (16) et d'une seconde surface de guidage (17), la première surface de guidage (16) étant réalisée avec une crémaillère (18),
- au moins une roue dentée (31) montée à rotation sur le repose-pied (20), en prise avec la crémaillère (18),
- au moins un contre appui (29) pour la roue dentée (31), ce contre appui étant associé à la seconde surface de guidage (17) à l'opposé de la crémaillère (18), ainsi qu'un ressort précontraint (35) agissant sur le repose-pied (20),
**caractérisé par**
une mâchoire (27) agissant contre la première surface de guidage (16) à l'opposé de la seconde surface de guidage (17) pour le contre appui (29), en agissant en position inclinée du repose-pied (20) à l'aide de la force du ressort (35) de façon que le repose-pied (20) puisse être bloqué en position inclinée.

2. Repose-pied selon la revendication 1,
**caractérisé en ce que**
la mâchoire (27) agit en direction de la force du ressort (35), écartée du contre appui (29), contre la première surface de guidage (16).

3. Repose-pied selon la revendication 1,
**caractérisé en ce que**
la mâchoire (27) comporte une arête (33) qui pousse contre la première surface de guidage (16).

4. Repose-pied selon la revendication 1,
**caractérisé en ce que**
le contre appui (29) est monté basculant et présente une surface d'appui (33) qui s'appuie contre la seconde surface de guidage (17) lorsque le repose-pied est en position inclinée.

5. Repose-pied selon la revendication 1,
**caractérisé en ce qu'**
au moins une plaque de palier (24) est fixée au repose-pied (20), cette plaque comportant la mâchoire (27) ainsi qu'un tourillon de palier (28) pour le contre appui (29).

6. Repose-pied selon la revendication 1,
**caractérisé en ce que**
le repose-pied (20) est guidé des deux côtés dans des guides (15) et les roues dentées (31) en prise avec la crémaillère (18) respective des deux guides (15) sont reliées solidairement en rotation par un axe (26).
